# EUROPÄISCHE PATENTSCHRIFT

(11) **EP 3 507 016 B1**
(45) Veröffentlichungstag und Bekanntmachung des Hinweises auf die Patenterteilung: **29.04.2020**
(21) Anmeldenummer: 17728875.0
(22) Anmeldetag: 12.06.2017
(51) Int. Cl.: B04B 1/20

(54) **VERFAHREN ZUM ÜBERWACHEN EINER SCHNECKENZENTRIFUGE**
METHOD FOR CONTROLLING A SCREW-CONVEYOR CENTRIFUGE
MÉTHODE POUR COMMANDER UNE CENTRIFUGE À VIS CONVOYEUSE

(30) Priorität: 01.09.2016 DE 102016116391
(43) Veröffentlichungstag der Anmeldung: 10.07.2019
(73) Patentinhaber: GEA Mechanical Equipment GmbH, 59302 Oelde (DE)
(72) Erfinder: OVERBERG, Martin, 33442 Herzebrock-Clarholz (DE)
(74) Vertreter: Specht, Peter
(86) Internationale Anmeldenummer: PCT/EP2017/064255
(87) Internationale Veröffentlichungsnummer: WO 2018/041432

(56) Entgegenhaltungen:
- EP-A1- 0 798 046
- WO-A1-2014/174258
- DE-A1- 4 333 526

## Beschreibung

Die Erfindung betrifft ein Verfahren zum Überwachen einer Schneckenzentrifuge. Die zu überwachende Schneckenzentrifuge kann beispielsweise als Vollmantel-Schneckenzentrifuge oder als Siebmantel-Schneckenzentrifuge ausgestaltet sein. Die EP 0 798 046 A1 offenbart einen Zentrifugenantrieb mit zwei Motoren - einem Primärmotor und einem Regelmotor - und einem dreistufigen Getriebe. Es wird an drei Wellen ein Drehmoment entweder in das Getriebe eingeleitet oder von diesem abgegriffen.

Die DE 10 2006 028 804 A1 offenbart eine Schneckenzentrifuge mit einem Zentrifugenantrieb mit zwei Motoren - einem Primärmotor und einem Regelmotor - und einem dreistufigen Getriebe. Dabei sind an insgesamt wenigstens vier Wellen Drehmomente in die erste Getriebestufe und die zweite Getriebestufe einleitbar bzw. aus diesen beiden Getriebestufen abgreifbar, wobei ferner besonders bevorzugt die erste und die zweite Getriebestufe insgesamt an wenigstens drei Wellen antreibbar sind (und in der Regel auch angetrieben werden), wobei der erste Motor zum einen ein Drehmoment in das Gehäuse und zum anderen an zwei Wellen ein Drehmoment in die erste Getriebestufe einspeist.

Verfahren zur Überwachung einer Schneckenzentrifuge sind aus WO 2014/174258 A1 und DE 43 33 526 A1 bekannt.

Beim Betrieb einer Schneckenzentrifuge wird die Differenzdrehzahl zwischen der Trommel und der Schnecke durch die Mechanik der Maschine bzw. die Ansteuerung eines Regelmotors eingestellt. Es kann allerdings bei einigen Anwendungen der Schneckenzentrifuge, d.h. bei einer Klärung eines Produktes von Feststoffen, die mit der Schnecke aus er Trommel gefördert werden, unter meist unbestimmten Betriebsbedingungen ein Effekt auftreten, der "Stick-Slip-Effekt" genannt wird. Dieser Haftgleiteffekt zwischen Trommel und Schnecke ist verbunden mit starken Drehmomentstößen (zum Teil sogar wechselnde Drehmomentrichtungen), die den Antriebsstrang belasten und u.U. sogar zu Beschädigungen und Anlagenstillstand führen können, wenn sie nicht rechtzeitig bemerkt werden.

Die Erfindung hat demgegenüber die Aufgabe, ein Verfahren zur Überwachung einer Schneckenzentrifuge zu schaffen, mit welchem ein Einsetzen eines Stick-Slip-Effekts frühzeitig ermittelt werden kann.

Die Erfindung löst diese Aufgabe durch die Gegenstände der Ansprüche 1 und 2. Vorteilhafte Ausgestaltungen der Erfindung sind den Unteransprüchen zu entnehmen.

Anspruch 1 realisiert ein Verfahren zum Überwachen einer Schneckenzentrifuge, insbesondere einer Vollmantel- oder einer Siebmantel-Schneckenzentrifuge, die folgendes aufweist: eine drehbare Trommel, eine in der Trommel angeordnete, drehbare Schnecke, einen Haupt- oder Primärmotor zumindest zum Antrieb der Trommel, einen Antriebsmotor zum Antrieb der Schnecke (dies bedeutet im Rahmen dieser Schrift insbesondere auch: ein Beeinflussen der Differenzdrehzahl der Schnecke relativ zum Trommel), welcher der Haupt- oder Primärmotor sein kann oder ein Sekundärmotor, sowie ein zwischen dem Motor oder den Motoren sowie der Trommel und der Schnecke angeordnetes Getriebe, Getriebeeingangswellen für den Hauptmotor und den Antriebsmotor für die Schnecke, wobei zumindest auf der GetriebeEingangswelle für die Schnecke einer oder mehrere Impulsgeber angeordnet sind, denen jeweils ein Näherungssensor zugeordnet ist, mit folgenden Schritten:
a) Bereitstellen der Schneckenzentrifuge und Verarbeiten eines Produktes mit der Schneckenzentrifuge, wobei das Produkt von Feststoffen geklärt wird, welche mit der Schnecke aus der Trommel gefördert werden
b) (wiederholtes, fortgesetztes) Bestimmen einer aktuellen Winkelgeschwindigkeit und Bestimmen einer mittleren Winkelgeschwindigkeit der GetriebeEingangswelle für die Schnecke über die Zeit,
c) (wiederholtes) Auswerten der Messungen aus Schritt b), und
d) Ausgeben eines Warnsignals und/oder Verändern eines oder mehrerer Betriebsparameter der Schneckenzentrifuge, sofern bei der Auswertung dynamische Änderungen der Winkelgeschwindigkeit ermittelt werden.

Im Schritt b) werden z.B. die Messungen der aktuellen Winkelgeschwindigkeit eines letzten Zeitraumes, z.B. der letzten 10 Sekunden, gemittelt und der Mittelwert wird insoweit fortlaufend aktualisiert. Es wird zudem die aktuelle Winkelgeschwindigkeit bestimmt und dann werden Änderungen dieses Wertes gegenüber dem Mittelwert erfasst. Dynamische Änderungen sind insbesondere periodische Änderungen.

Vorzugsweise wird insofern im lastlosen Zustand eine Referenzzeit für eine Umdrehung ermittelt und Abweichungen hiervon werden bei den Folgemessungen in entsprechende Winkel umgerechnet.

Nach Anspruch 2 wird ein Verfahren zum Überwachen einer Schneckenzentrifuge, insbesondere einer Vollmantel- oder einer Siebmantel-Schneckenzentrifuge geschaffen, die folgendes aufweist: eine drehbare Trommel, eine in der Trommel angeordnete, drehbare Schnecke, einen Primärmotor zum Antrieb der Trommel und einen Sekundärmotor zum Antrieb der Schnecke sowie ein zwischen den Motoren sowie der Trommel und der Schnecke angeordnetes Getriebe mit Getriebe-Eingangswellen für den Primärmotor und den Sekundärmotor, ein elastisches Element zwischen einer Abtriebswelle des Sekundärmotors und der Getriebe-Eingangswelle für den Sekundärmotor, wobei beidseits des elastischen Elementes an der Abtriebswelle des Sekundärmotors und der Getriebe-Eingangswelle Impulsgeber angeordnet sind, denen jeweils Näherungssensoren zugeordnet sind, mit folgenden Schritten:
a) Bereitstellen der Schneckenzentrifuge und Verarbeiten eines Produktes mit der Schneckenzentrifuge, wobei das Produkt von Feststoffen geklärt wird, welche mit der Schnecke aus der Trommel gefördert werden,
b) (wiederholtes) Messen eines relativen Winkelversatz zwischen der Abtriebswelle und der Getriebe-Eingangswelle beidseits des diese Wellen verbindenden elastischen Elementes über die Zeit,
c) (wiederholtes) Auswerten der Messungen aus Schritt b), und
d) Ausgeben eines Warnsignals und/oder Verändern eines oder mehrerer Betriebsparameter der Schneckenzentrifuge, sofern bei der Auswertung dynamische Änderungen des Winkelversatzes ermittelt werden, d.h. Änderungen, die nicht über eine vorgebbare Zeitspanne konstant sind. Dynamische Änderungen sind insofern insbesondere periodische Änderungen.

Erfindungsgemäß ist es nach den Varianten der Ansprüche 1 und 2 jeweils möglich, das beginnende Einsetzen des Stick-Slip-Effektes frühzeitig zu bemerken. Dies macht es möglich, einer Warnung auszugeben, durch verfahrenstechnische Maßnahmen bzw. durch ein Verändern von Einstellungen, wie einem Verändern der Differenzdrehzahl, der Trommeldrehzahl oder der Produktzulaufmenge einen besseren Betriebspunkt zu finden - oder falls dies zum Schutz der Maschine erforderlich ist - den Dekanter auszuschalten.

Das elastische Element der Variante des Anspruchs 2 ist vorzugsweise eine elastische Kupplung. Das elastische Element kann aber auch von einem Antriebsriemen gebildet werden, wenn ein Riementrieb zwischen der Abtriebswelle und der GetriebeEingangswelle für den Sekundärmotor vorgesehen ist.

Es wird vorzugsweise ein drehmomentabhängiger Verdrillwinkel der Kupplung (oder des Riementriebes) zwischen dem Sekundärmotor und der Getriebe-Eingangswelle beidseits des elastischen Elementes zeitlich hochauflösend gemessen und es werden harmonische Änderungen dieses Winkels detektiert. Denn durch diese Messung(en) kann der Stick-Slip-Effekt besonders gut frühzeitig erkannt werden. Bei einem Riementrieb wird eine Übersetzung ggf. entsprechend in die Ermittlung einbezogen.

Dabei ist es vorteilhaft und zur Sicherung einer guten Messung vorteilhaft, wenn die Impulsgeber auf den beiden Wellen in fester Winkelbeziehung, beispielsweise mit einem Phasenversatz, d.h. mit einem entsprechenden Winkelversatz, vorzugsweise mit einem Phasenversatz zwischen 0° und 360° angeordnet sind und wenn die Impulsgeber derart ausgestaltet sind, dass bei Drehungen der Abtriebswelle je Umdrehung ein Impuls oder zwei oder mehr Impulse der Impulsgebers sensiert werden. Gerade im letzteren Fall kann ein besonders gut auswertbares Messergebnis erzielt werden.

Vorzugsweise werden die Ausgangssignale der Näherungssensoren von der Steuerungsvorrichtung, welche mit einem geeigneten Softwaremessprogramm ein Messsystem bildet, mit einer hohen Tastrate bzw. Tastfrequenz ausgelesen bzw. erfasst, wobei die Tastrate größer ist, vorzugsweise mehrfach größer als die Umdrehungsfrequenz der Getriebe-Eingangswelle. So ist es zweckmäßig, wenn die Tastrate für eine Schneckendrehzahl zwischen 1000 / min und 10000 / min zwischen 2,5 kHz und 250 kHz beträgt. Je steifer das elastische Element, insbesondere die elastische Kupplung, ausgelegt ist, desto hochauflösender soll die Messung des Verdrehwinkels erfolgen. Dazu ist eine entsprechend hohe Abtastrate der Sensoren erforderlich. Eigenfrequenzen können das Messverfahren zwar theoretisch stören. Es ist daher bevorzugt, dass keine Eigenfrequenzen des elastischen Elementes innerhalb des Messbereiches des Systems liegen, da Eigenfrequenzen sonst womöglich nicht oder nur schwer von Schwingungen aufgrund von Stick-Slip Effekten unterschieden werden können. Sollte aber doch eine Eigenfrequenz des elastischen Elementes im Messbereich liegen und angeregt/gemessen werden, ist dies aber nicht grundsätzlich problematisch. Denn in diesem Fall ist es möglich, einen oder mehrere Steuerungsparameter zu Ansteuerung der Zentrifuge entsprechend zu ändern, um aus dem Eigenfrequenzbereich heraus zu gelangen.

Bei der weiteren Auswertung der Messungen ist es vorteilhaft, eine dynamische Änderung des Winkelversatzes zwischen der Abtriebswelle und der GetriebeEingangswelle anhand des Ergebnisses eines mathematischen Transformationsverfahrens zu ermitteln, insbesondere mittels eines Fast-Fourier-Transformationsverfahrens, da ein solches Verfahren den sich anbahnenden Stick-Slip-Effekt besonders gut frühzeitig erkennen lässt.

Nachfolgend wird die Erfindung unter Bezug auf die Zeichnung anhand von Ausführungsbeispielen näher erörtert. Es zeigen:
- Fig. 1: in a) eine schematische Seitenansicht eines Abschnitts einer Vollmantel-Schneckenzentrifuge mit ihrem Antrieb und einer Überwachungsvorrichtung, in c) eine Ausschnittsvergrößerung aus a) und in b) eine Schnittansicht der Anordnung aus c) längs der Linie A-A aus c), jeweils zur Durchführung einer ersten Variante eines alternativen Überwachungsverfahrens;
- Fig. 2: ein Messdiagramm zur Veranschaulichung einer mit der Überwachungsvorrichtung durchgeführten Messung;
- Fig. 3, 4: weitere Diagramme zur Veranschaulichung der Erfindung; und
- Fig. 5: eine schematische Seitenansicht eines Abschnitts einer weiteren Vollmantel-Schneckenzentrifuge mit ihrem Antrieb und einer alternativ ausgestalteten Überwachungsvorrichtung zur Durchführung eines alternativen Überwachungsverfahrens.

Fig. 1a zeigt einen Abschnitt einer Vollmantel-Schneckenzentrifuge - nachfolgend kurz Schneckenzentrifuge genannt - mit einer drehbaren Trommel 1 mit einer Drehachse D, die hier eine horizontale Drehachse D ist. In der Trommel 1 ist eine ebenfalls drehbare Schnecke 2 angeordnet. Die Trommel ist zwischen einem antriebsseitigen und einem antriebsabgewandten Trommellager angeordnet, von denen hier nur das antriebsseitige Trommellager 3 dargestellt ist. Ergänzend sei insofern zum Verständnis beispielhaft auf die DE 10 2006 028 804 A1 verwiesen, welche eine vollständige Trommel sowie das weitere Trommellager zeigt.

Die Schneckenzentrifuge weist einen Zentrifugenantrieb 4 zum Drehen von Trommel 1 und Schnecke 2 auf. Der Zentrifugenantrieb 4 weist zu diesem Zweck einen Primärmotor 5 und einen Sekundärmotor 6 - auch Regelmotor genannt - auf sowie ein zwischen den Motoren 5, 6 sowie der Trommel 1 und der Schnecke 2 angeordnetes Getriebe 7 auf, in welches beide Motoren 5, 6 im Betrieb ein Drehmoment einspeisen. Wenn kein Sekundärmotor 6 vorhanden ist, wird der dann vorhanden eine Motor Hauptmotor und nicht Primärmotor genannt.

Dabei ist hier der Haupt- oder Primärmotor 5 beispielhaft über einen Umschlingungstrieb 8 mit einer ersten Eingangswelle 9 des Getriebes 7 gekoppelt und der Regelmotor 6 über eine Abtriebswelle 10 und eine elastische Kupplung 12 mit einer vorzugsweise zweiten Getriebe-Eingangswelle 11 des Getriebes 7.

Eine Steuerungsvorrichtung 13 dient zur Ansteuerung der Motoren 5, 6, mit welchen sie drahtlos oder über Leitungen 14, 15 verbunden ist.

Die Auslegung des Getriebes 7 und der Steuerungsvorrichtung 13 ist dabei vorzugsweise derart, dass zwischen der Drehzahl der Trommel 1 und der Drehzahl der Schnecke 2 im Betrieb eine Differenzdrehzahl einstellbar ist.

Im Betrieb ist eine Abhängigkeit der Differenzdrehzahl zwischen der Trommel 1 und der Schnecke 2 vom Schlupf und vom Belastungszustand der Schneckenzentrifuge nicht zu vermeiden. Es tritt unter meist unbestimmten Betriebsbedingungen der bereits eingangs in dieser Schrift diskutierte Stick-Slip-Effekt bei der Förderung des abgeschleuderten Feststoffs durch die Schnecke 2 auf, verbunden mit starken Drehmomentstößen.

Zum frühzeitigen Erkennen des Einsetzens des Effektes wird die Schneckenzentrifuge mit einer Überwachungsvorrichtung bzw. einem Messsystem versehen. Diese Überwachungsvorrichtung ermöglicht es, einen - drehmomentabhängigen - Verdrillwinkel eines elastischen Elementes - hier der Kupplung 12 - zwischen der Abtriebswelle 10 des Sekundärmotors 6 und der Getriebe-Eingangswelle 11 zeitlich hochauflösend zu messen und (insbesondere harmonische) Änderungen dieses Winkels zu detektieren.

Dazu weist die Überwachungsvorrichtung zwei oder mehrere an die Steuerungsvorrichtung 13 angeschlossene Näherungssensoren 18, 19 auf und diesen jeweils zugeordnete Impulsgeber 16, 17.

Der Impulsgeber 16 ist auf der Abtriebswelle 10 des Sekundärmotors 6 angeordnet und so ausgestaltet, das je Umdrehung ein Signal oder zwei oder mehr Signale sensierbar sind. Beispielsweise sind in zwei um 180° zueinander versetzten Stellen der Welle 10 Stifte auf der Welle 10 angeordnet oder ausgebildet. Dem Impulsgeber 16 ist der Näherungssensor 18 zugeordnet, welcher derart angeordnet ist und welcher derart ausgelegt ist, dass er bei Drehungen der Abtriebswelle 10 hier je Umdrehung einen Impuls des Impulsgebers 16 oder je Umdrehung zwei oder mehr Impulse der Impulsgeber 16, 16' sensiert.

Der Impulsgeber 17 ist hingegen auf der Getriebe-Eingangswelle 11 angeordnet und wiederum (wie der Impulsgeber 16) so ausgestaltet, das je Umdrehung ein Signal oder zwei oder mehr Signale sensierbar sind. Dem Impulsgeber 17 ist dazu der Näherungssensor 19 zugeordnet, welcher derart angeordnet ist und welcher derart ausgelegt ist, dass er bei Drehungen der Getriebe-Eingangswelle 11 hier je Umdrehung einen Impuls des Impulsgebers 17 oder je Umdrehung zwei oder mehr Impulse der Impulsgeber 17, 17' sensiert.

Die Impulsgeber 17, 16 sind auf den beiden Wellen 10 und 11 in fester Winkelbeziehung, beispielsweise mit einem Phasenversatz, d.h. mit einem entsprechenden Winkelversatz, angeordnet. Beispielhaft beträgt dieser Winkelversatz (siehe hierzu die Fig. 1a bis 1c) 90°.

Da die Impulsgeber bzw. Initiatoren 16, 17 beidseits des elastischen Elementes - hier der Kupplung 12 - angeordnet sind, ist es derart möglich, den Winkelversatz zwischen den Impulsgebern 17, 16 über die Zeit aufzunehmen. Die Näherungssensoren 18, 19 (die beispielweise als induktive Näherungssensoren, Hall-Sensoren oder Reed-Kontakt-Sensoren ausgelegt sind) werden dazu von der Steuerungsvorrichtung 13, welche mit einem geeigneten Softwaremessprogramm ein Messsystem bildet, mit einer genügend hohen Tastrate bzw. Tastfrequenz überwacht. Diese Tastrate beträgt beispielsweise 100 kHz.

Auf Basis der Messsignale der an die Steuerungseinrichtung 13 angeschlossenen Näherungssensoren 18, 19 wird der aktuelle Winkelversatz zwischen den Impulsgebern 16, 17 im Betrieb während der Drehung der Trommel 1 und der Schnecke 2 bestimmt. Ohne Drehmomentbelastung stimmt der gemessene Winkelversatz mit dem bei einer Referenzmessung, die beispielsweise bei einer Erstmontage der Maschine aufgenommen worden ist, überein (z.B. 90° in Fig. 1 und Fig. 2).

Ein zeitlich konstantes Drehmoment führt hingegen zu einer statischen Einfederung der Kupplung 12 und damit zu einem anderen Phasen- bzw. Winkelversatz. Dieser statische Winkelversatz ist für ein Einsetzen des Stick-Slip-Effektes nicht von Bedeutung.

Bei einem Einsetzen des Stick-Slip-Effektes tritt vielmehr ein dynamisches Drehmoment auf, das eine dynamische Änderung des Winkelversatzes zwischen der Abtriebswelle 10 und der Getriebe-Eingangswelle 11 bewirkt. Diese dynamische Änderung des Winkelversatzes ist hier relevant.

Abhängig von der Anzahl der Impulse, die jeder der Impulsgeber 16, 17 pro Umdrehung liefert, lässt sich der Winkelversatz zwischen den Impulsgebern 16, 17 sogar mehrfach je Umdrehung der Wellen 10, 11 bestimmen.

Beispielsweise lassen sich bei je zwei Impulsgeber 16, 16' und 17, 17' und einem Phasenversatz von 90° zwischen den vier Impulsgebern vier Winkelversätze je Umdrehung der Wellen 10, 11 ermitteln.

Diese Winkelversätze werden mit Hilfe der Näherungssensoren 18, 19 und der Steuerungsvorrichtung 13 ermittelt und über eine Zeitdauer aufgezeichnet und dann wird über eine Transformation, beispielsweise eine FFT (Fast-Fourier-Transformation) ein bzw. das Amplitudenspektrum der Folge ermittelt. Bei einer Auswertung von vier Winkelversätzen je Umdrehung lassen sich Schwingungen bis zu einer Frequenz der doppelten Motordrehzahl detektieren.

Fig. 2 zeigt beispielhaft eine Messung, wie sie sich ohne Last und ohne Stick-Slip-Effekt ergibt. Es liegt keine Verdrillung der Kupplung 12 vor und die Signale der Näherungssensoren 18, 19, die jeweils zweimal je Umdrehung auftreten, gehen exakt mit einem Phasenversatz von 90° ein.

Unter Last verdrillt sich hingegen die flexible Kupplung 12, so dass sich die relative Winkellage der Wellen 10 und 11 zueinander verändert. Diese Veränderung ist analysierbar.

Die Fig. 3 bis 4 veranschaulichen das erfindungsgemäße Verfahren anhand von Beispielmessungen.

Die Fig. 3 zeigt im oberen Bereich Winkelversätze, die auf der Basis von Messsignalen der Näherungssensoren 18, 19 in zehn Sekunden ermittelt worden sind. Die beiden Impulsgeber 16, 17 sind hier ca. 60° zueinander versetzt und liefern zwei Impulse pro Umdrehung. Je Umdrehung werden im Beispiel nur zwei der möglichen vier Winkelversätze ausgewertet, dadurch ergeben sich in zehn Sekunden 242 gemessene Winkelversätze (oberes Drittel der Fig. 3).

Der Winkelversatz liegt im Beispiel abwechselnd über und unter 60°. Dies liegt daran, das bei einem der Impulsgeber 16, 17 die beiden Flanken sich nicht 180° gegenüberliegen, dies ist für die Auswertung aber nicht von Bedeutung, da diese Frequenz gerade nicht mehr nachweisbar ist.

Im unteren Bereich der Fig. 3 sind die berechneten Amplitudenspektren der 242 Werte dargestellt, wobei links die letzten 10 Sekunden ausgewertet wurden und rechts nur die letzten 2 Sekunden.

Es ist denkbar, nur die steigenden Flanken der Fig. 2 auszuwerten. Wenn die Impulse länger gewählt werden (z.B. 45°), wird es allerdings vorteilhaft, auch die fallenden Flanken auszuwerten, da hierdurch die Anzahl der Messungen verdoppelt wird und sich die Auflösung der Messung entsprechend erhöht.

Die Figur 4 zeigt die gleichen Signale und Auswertungen für einen Zustand mit einer künstlich erzeugten Schwingung einer Frequenz von 0,5 Hz. Dies schlägt sich in den Spektren recht deutlich nieder. Aus den deutlichen Amplitudenausschlägen der Transformation über die Zeit lässt sich auf einen sich zeitlich verändernden Haftgleiteffekt zwischen Trommel 1 und Schnecke 2 schliessen, was als Indikatior für den Stick-Slip-Effekt aufgefasst werden kann.

Das beschriebene Verfahren kann prinzipiell für verschiedenste Dekanter mit angetriebener oder auch gebremster Getriebe-Eingangswelle 11 angewendet werden. Bei Antrieben mit einem elastischen Riementrieb zwischen dem Sekundärmotor 6 und der Getriebeeingangswelle ist es ebenfalls denkbar, eine dynamische Winkelabweichung der beiden Riemenscheiben von der normalen Übersetzung festzustellen und durch eine entsprechende Auswertung den einsetzenden Stick-Slip-Effekt zu ermitteln.

Fig.5 zeigt einen Aufbau zur Realisierung einer anderen Variante zur Verhinderung des Stick-Slip-Effektes.

Danach ist der Hauptmotor 5 zum Antrieb der Trommel 1 und der Schnecke 2 ausgelegt. Daher sind zwei Umschlingungstriebe 8a, 8b vorgesehen, welche den Hauptmotor 5 einmal mit der ersten Eingangswelle 9 des Getriebes 7 koppeln und einmal direkt mit einer zweiten Getriebe-Eingangswelle 11 des Getriebes 7.

Die Steuerungsvorrichtung 13 dient zur Ansteuerung der Motors 5.

Die Auslegung des Getriebes 7 und der Steuerungsvorrichtung 13 ist dabei vorzugsweise derart, dass zwischen der Drehzahl der Trommel 1 und der Drehzahl der Schnecke 2 im Betrieb eine Differenzdrehzahl einstellbar ist.

Auch hier kann unter meist unbestimmten Betriebsbedingungen der bereits eingangs in dieser Schrift diskutierte Stick-Slip-Effekt bei der Förderung des abgeschleuderten Feststoffs durch die Schnecke 2 auftreten, verbunden mit starken Drehmomentstößen.

Zum frühzeitigen Erkennen des Einsetzens des Effektes wird die Schneckenzentrifuge mit einer Variante der Überwachungsvorrichtung bzw. einem Messsystem versehen. Diese Überwachungsvorrichtung ermöglicht es, drehmomentabhängige Schwankungen der Drehungen der Getriebe-Eingangswelle 11 zeitlich hochauflösend zu messen und (insbesondere harmonische) Änderungen dieses Winkels zu detektieren.

Dazu weist die Überwachungsvorrichtung einen oder mehrere an die Steuerungsvorrichtung 13 angeschlossene Näherungssensoren 18 auf und diesen jeweils zugeordnete Impulsgeber 16.

Der Impulsgeber 16 ist auf der Getriebe-Eingangswelle 11 angeordnet und so ausgestaltet, das je Umdrehung ein Signal oder zwei oder mehr Signale sensierbar sind.

Bei der Verarbeitung eines Produktes mit der Schneckenzentrifuge, wobei das Produkt von Feststoffen geklärt wird, welche mit der Schnecke 2 aus der Trommel 1 gefördert werden, erfolgt jetzt vorab im lastfreien Zustand und/oder wiederholt in Intervallen oder fortwährend immer wieder im Betrieb ein Bestimmen einer mittleren Winkelgeschwindigkeit der Getriebe-Eingangswelle für die Schnecke über die Zeit. Sodann erfolgt ein Auswerten der Messungen, und ein Ausgeben eines Warnsignals und/oder Verändern eines oder mehrerer Betriebsparameter der Schneckenzentrifuge, sofern bei der Auswertung dynamische Änderungen der Winkelgeschwindigkeit ermittelt werden, die eine vorgegebene Bedingung erfüllen (beispielsweise ein Überschreiten eines Abweichungsgrenzwertes). Auch derart ist ein Einsetzen des Stick-Slip-Effekts frühzeitig erkennbar und ein Fortschreiten dieses Effektes kann daher in der Regel frühzeitig verhindert werden.

Auch bei dieser Variante des Überwachungsverfahrens könnte die GetriebeEingangswelle 11 für die Schnecke 2 anstelle von einem Riementrieb 8b alternativ von einem Sekundärmotor (mit oder ohne elastisches Element 12) angetrieben werden.

**Bezugszeichen**

| | |
|---|---|
| Trommel | 1 |
| Schnecke | 2 |
| Trommellager | 3 |
| Zentrifugenantrieb | 4 |
| Motor | 5 |
| Motor | 6 |
| Getriebe | 7 |
| Umschlingungstrieb | 8 |
| Eingangswelle | 9 |
| Abtriebswelle | 10 |
| Eingangswelle | 11 |
| Kupplung | 12 |
| Steuerungsvorrichtung | 13 |
| Leitungen | 14, 15 |
| Impulsgeber | 16, 16', 17, 17' |
| Näherungssensoren | 18, 19 |
| Drehachse | D |

## Patentansprüche

1. Verfahren zum Überwachen einer Schneckenzentrifuge, insbesondere einer Vollmantel- oder einer Siebmantel-Schneckenzentrifuge, die folgendes aufweist: eine drehbare Trommel (1), eine in der Trommel (1) angeordnete, drehbare Schnecke (2), einen Haupt- oder Primärmotor (5) zumindest zum Antrieb der Trommel (1), einen Antriebsmotor zum Antrieb der Schnecke (2), welcher der Haupt- oder Primärmotor sein kann oder ein Sekundärmotor (6) sowie ein zwischen dem Motor (5) oder den Motoren (5, 6) sowie der Trommel (1) und der Schnecke (2) angeordnetes Getriebe (7), Getriebeeingangswellen (9, 11) für den Hauptmotor und den Antriebsmotor für die Schnecke (2), wobei zumindest auf der Getriebe-Eingangswelle (11) für die Schnecke (2) einer oder mehrere Impulsgeber (16, 17) angeordnet sind, denen jeweils ein Näherungssensor (18) zugeordnet ist, mit folgenden Schritten:
a) Bereitstellen der Schneckenzentrifuge und Verarbeiten eines Produktes mit der Schneckenzentrifuge, wobei das Produkt von Feststoffen geklärt wird, welche mit der Schnecke (2) aus der Trommel (1) gefördert werden
b) Bestimmen einer aktuellen Winkelgeschwindigkeit und Bestimmen einer mittleren Winkelgeschwindigkeit der Getriebe-Eingangswelle (11) für die Schnecke (2) über die Zeit,
c) Auswerten der Messungen aus Schritt b), und
d) Ausgeben eines Warnsignals und/oder Verändern eines oder mehrerer Betriebsparameter der Schneckenzentrifuge, sofern bei der Auswertung des Schritts c) dynamische Änderungen der Winkelgeschwindigkeit ermittelt werden.

2. Verfahren zum Überwachen einer Schneckenzentrifuge, insbesondere einer Vollmantel- oder einer Siebmantel-Schneckenzentrifuge, die folgendes aufweist: eine drehbare Trommel (1), eine in der Trommel (1) angeordnete, drehbare Schnecke (2), einen Primärmotor (5) zum Antrieb der Trommel und einen Sekundärmotor (6) zum Antrieb der Schnecke (2) sowie ein zwischen den Motoren (5, 6) sowie der Trommel (1) und der Schnecke (2) angeordnetes Getriebe (7), Getriebeeingangswellen (9, 11) für den Primärmotor (5) und den Sekundärmotor (6), ein elastisches Element zwischen einer Abtriebswelle (10) des Sekundärmotors (6) und der Getriebe-Eingangswelle (11) für den Sekundärmotor (6), wobei beidseits des elastischen Elements an der Abtriebswelle (10) des Sekundärmotors (6) und der Getriebe-Eingangswelle (11) Impulsgeber (16, 17) angeordnet sind, denen jeweils Näherungssensoren (18, 19) zugeordnet sind, mit folgenden Schritten:
a) Bereitstellen der Schneckenzentrifuge und Verarbeiten eines Produktes mit der Schneckenzentrifuge, wobei das Produkt von Feststoffen geklärt wird, welche mit der Schnecke (2) aus der Trommel (1) gefördert werden
b) Messen eines relativen Winkelversatzes zwischen der Abtriebswelle (10) und der Getriebe-Eingangswelle (11) beidseits des diese verbindenden elastischen Elementes über die Zeit,
c) Auswerten der Messungen aus Schritt b), und
d) Ausgeben eines Warnsignals und/oder Verändern eines oder mehrerer Betriebsparameter(s) der Schneckenzentrifuge, sofern bei der Auswertung des Schritts c) dynamische Änderungen des Winkelversatzes ermittelt werden.

3. Verfahren nach Anspruch 2, **dadurch gekennzeichnet, dass** ein - drehmomentabhängiger- Verdrillwinkel des elastischen Elementes zwischen der Abtriebswelle (10) des Sekundärmotors (6) und der Getriebe-Eingangswelle (11) beidseits des elastischen Elementes zeitlich hochauflösend gemessen wird und dass Änderungen dieses Winkels über die Zeit ermittelt werden.

4. Verfahren nach Anspruch 2 oder 3, **dadurch gekennzeichnet, dass** das elastische Element eine Kupplung (12) ist.

5. Verfahren nach Anspruch 2 oder 3, **dadurch gekennzeichnet, dass** das elastische Element ein Antriebsriemen ist.

6. Verfahren nach Anspruch 4 oder 5, **dadurch gekennzeichnet, dass** die Impulsgeber (17, 16) auf den beiden Wellen (10 und 11) in fester Winkelbeziehung angeordnet werden.

7. Verfahren nach einem der vorstehenden Ansprüche 2 bis 6, **dadurch gekennzeichnet, dass** die Impulsgeber (17, 16) auf den beiden Wellen (10 und 11) mit einem Phasenversatz zwischen 0° und 360° angeordnet sind.

8. Verfahren nach einem der vorstehenden Ansprüche 1 bis 7, **dadurch gekennzeichnet**, die Impulsgeber (16, 17) derart ausgestaltet sind, dass bei Drehungen der Abtriebswelle (10) je Umdrehung ein Impuls oder zwei oder mehr Impulse der Impulsgebers (16, 17) sensiert werden.

9. Verfahren nach einem der vorstehenden Ansprüche 1 bis 8, **dadurch gekennzeichnet, dass** die Ausgangssignale der Näherungssensoren (18, 19) von der Steuerungsvorrichtung (13), welche mit einer geeigneten Softwaremessprogramm ein Messsystem bildet, mit einer hohen Tastrate bzw. Tastfrequenz ausgelesen werden, die größer ist, vorzugsweise mehrfach größer als die Umdrehungsfrequenz der Getriebe-Eingangswelle (11).

10. Verfahren nach einem der vorstehenden Ansprüche 1 bis 9, **dadurch gekennzeichnet, dass** die Tastrate für eine Schneckendrehzahl zwischen 1000/min und 10000/min zwischen 2,5 kHz und 250 kHz beträgt.

11. Verfahren nach einem der vorstehenden Ansprüche 2 bis 10, **dadurch gekennzeichnet, dass** die Messungen des Winkelversatzes zwischen der Abtriebswelle (10) und der Getriebe-Eingangswelle (11) im Schritt c) anhand eines mathematischen Transformationsverfahrens ausgewertet werden.

12. Verfahren nach einem der vorstehenden Ansprüche 2 bis 11, **dadurch gekennzeichnet, dass** das Transformationsverfahren eine Fouriertransformation, insbesondere eine Fast-Fouriertransformation, ist.

13. Verfahren nach einem der vorstehenden Ansprüche 1 bis 12, **dadurch gekennzeichnet, dass** im Schritt d) eine Änderung der Differenzdrehzahl, der Trommeldrehzahl oder der Produktzulaufmenge erfolgt

14. Verfahren nach einem der vorstehenden Ansprüche 1 bis 13, **dadurch gekennzeichnet, dass** im Schritt d) ein Abschalten der Schneckenzentrifuge erfolgt, falls ein Grenzwert im Schritt c überschritten wird.

## Claims

1. A method for monitoring a screw centrifuge, in particular a solid-bowl screw centrifuge or a screen-bowl screw centrifuge, which exhibits the following: a rotatable drum (1), a rotatable screw (2) arranged in the drum (1), a main or primary motor (5) at least for driving the drum (1), a drive motor for driving the screw (2), which may be the main or primary motor or a secondary motor (6), and also a transmission (7) arranged between the motor (5) or the motors (5, 6) and the drum (1) and the screw (2), transmission input shafts (9, 11) for the main motor and the drive motor for the screw (2), wherein one or more pulse-generators (16, 17) are arranged at least on the transmission input shaft (11) for the screw (2), to each of which a proximity-sensor (18) is assigned, with the following steps:
a) provision of the screw centrifuge, and processing of a product with the screw centrifuge, in the course of which the product is separated from solids which are conveyed out of the drum (1) by the screw (2)
b) determination of a current angular velocity and determination of a mean angular velocity of the transmission input shaft (11) for the screw (2) over time,
c) evaluation of the measurements from step b), and
d) output of a warning signal and/or variation of one or more operating parameters of the screw centrifuge, to the extent that dynamic changes of angular velocity are ascertained in the course of the evaluation in step c).

2. A method for monitoring a screw centrifuge, in particular a solid-bowl screw centrifuge or a screen-bowl screw centrifuge, which exhibits the following: a rotatable drum (1), a rotatable screw (2) arranged in the drum (1), a primary motor (5) for driving the drum, and a secondary motor (6) for driving the screw (2), and also a transmission (7) arranged between the motors (5, 6) and the drum (1) and the screw (2), transmission input shafts (9, 11) for the primary motor (5) and the secondary motor (6), an elastic element between an output shaft (10) of the secondary motor (6) and the transmission input shaft (11) for the secondary motor (6), wherein pulse-generators (16, 17) are arranged on both sides of the elastic element on the output shaft (10) of the secondary motor (6) and on the transmission input shaft (11), to each of which there are assigned proximity-sensors (18, 19), with the following steps:
a) provision of the screw centrifuge, and processing of a product with the screw centrifuge, in the course of which the product is separated from solids which are conveyed out of the drum (1) by the screw (2)
b) measurement of a relative angular offset over time between the output shaft (10) and the transmission input shaft (11) on both sides of the elastic element connecting these shafts,
c) evaluation of the measurements from step b), and
d) output of a warning signal and/or variation of one or more operating parameters (s) of the screw centrifuge, to the extent that dynamic changes of angular offset are ascertained in the course of the evaluation in step c).

3. The method as claimed in claim 2, **characterized in that** a - torque-dependent - twist-angle of the elastic element between the output shaft (10) of the secondary motor (6) and the transmission input shaft (11) is measured on both sides of the elastic element with high temporal resolution, and **in that** changes of this angle over time are ascertained.

4. The method as claimed in claim 2 or 3, **characterized in that** the elastic element is a coupling (12).

5. The method as claimed in claim 2 or 3, **characterized in that** the elastic element is a drive belt.

6. The method as claimed in claim 4 or 5, **characterized in that** the pulse-generators (17, 16) are arranged on the two shafts (10 and 11) in a fixed angular relationship.

7. The method as claimed in one of the preceding claims 2 to 6, **characterized in that** the pulse-generators (17, 16) are arranged on the two shafts (10 and 11) with a phase shift between 0° and 360°.

8. The method as claimed in one of the preceding claims 1 to 7, **characterized in that** the pulse-generators (16, 17) have been configured in such a manner that in the course of rotations of the output shaft (10) one pulse or two or more pulses of the pulse-generators (16, 17) are sensed per revolution.

9. The method as claimed in one of the preceding claims 1 to 8, **characterized in that** the output signals of the proximity-sensors (18, 19) are read out by the control device (13), which with a suitable software measuring program constitutes a measuring system, at a high sampling-rate or sampling-frequency which is greater, preferentially several times greater, than the frequency of revolution of the transmission input shaft (11).

10. The method as claimed in one of the preceding claims 1 to 9, **characterized in that** the sampling-rate for a screw speed between 1000/min and 10,000/min amounts to between 2.5 kHz and 250 kHz.

11. The method as claimed in one of the preceding claims 2 to 10, **characterized in that** the measurements of the angular offset between the output shaft (10) and the transmission input shaft (11) are evaluated in step c) on the basis of a mathematical transformation method.

12. The method as claimed in one of the preceding claims 2 to 11, **characterized in that** the transformation method is a Fourier transform, in particular a fast Fourier transform.

13. The method as claimed in one of the preceding claims 1 to 12, **characterized in that** in step d) a change of the difference in rotational speed, of the rotational speed of the drum, or of the product feed quantity takes place.

14. The method as claimed in one of the preceding claims 1 to 13, **characterized in that** in step d) a shutdown of the screw centrifuge takes place if a limiting value is exceeded in step c).

## Revendications

1. Procédé pour la surveillance d'une centrifugeuse à vis, en particulier d'une centrifugeuse à vis à bol plein ou à bol perforé, comprenant : un tambour rotatif (1), une vis sans fin rotative (2) disposée dans le tambour (1), un moteur principal ou primaire (5) pour entraîner au moins le tambour (1), un moteur d'entraînement pour entraîner la vis sans fin (2), qui peut être le moteur principal ou primaire ou un moteur secondaire (6), ainsi qu'un engrenage (7) disposé entre le moteur (5) ou les moteurs (5, 6) et le tambour (1) ainsi que la vis sans fin (2), des arbres d'entrée d'engrenage (9, 11) pour le moteur principal et le moteur d'entraînement de la vis sans fin (2), dans lequel sont disposés au moins sur l'arbre d'entrée d'engrenage (11) pour la vis sans fin (2) un ou plusieurs générateurs d'impulsions (16, 17) associés chacun à un capteur de proximité (18), comprenant les étapes suivantes :
a) préparation de la centrifugeuse à vis et traitement d'un produit avec la centrifugeuse à vis, au cours duquel le produit est épuré de matières solides qui sont acheminées par la vis sans fin (2) hors du tambour (1),
b) détermination d'une vitesse angulaire actuelle et détermination d'une vitesse angulaire moyenne dans le temps de l'arbre d'entrée d'engrenage (11) pour la vis sans fin (2),
c) analyse des mesures de l'étape b) et
d) émission d'un signal d'avertissement et/ou modification d'un ou plusieurs paramètres de fonctionnement de la centrifugeuse à vis si des changements dynamiques de la vitesse angulaire sont déterminés lors de l'analyse dans l'étape c).

2. Procédé pour la surveillance d'une centrifugeuse à vis, en particulier d'une centrifugeuse à vis à bol plein ou à bol perforé, comprenant : un tambour rotatif (1), une vis sans fin rotative (2) disposée dans le tambour (1), un moteur primaire (5) pour entraîner le tambour et un moteur secondaire (6) pour entraîner la vis sans fin (2), ainsi qu'un engrenage (7) disposé entre les moteurs (5, 6) et le tambour (1) ainsi que la vis sans fin (2), des arbres d'entrée d'engrenage (9, 11) pour le moteur primaire (5) et le moteur secondaire (6), un élément élastique entre un arbre de sortie (10) du moteur secondaire (6) et l'arbre d'entrée d'engrenage (11) pour le moteur secondaire (6), dans lequel sont disposés de part et d'autre de l'élément élastique sur l'arbre de sortie (10) du moteur secondaire (6) et l'arbre d'entrée d'engrenage (11) des générateurs d'impulsions (16, 17) à chacun desquels des capteurs de proximité (18, 19) sont associés, comprenant les étapes suivantes :
a) préparation de la centrifugeuse à vis et traitement d'un produit avec la centrifugeuse à vis, au cours duquel le produit est épuré de matières solides qui sont acheminées par la vis sans fin (2) hors du tambour (1),
b) mesure d'un décalage angulaire relatif dans le temps entre l'arbre de sortie (10) et l'arbre d'entrée d'engrenage (11) de part et d'autre de l'élément élastique qui les relie,
c) analyse des mesures de l'étape b) et
d) émission d'un signal d'avertissement et/ou modification d'un ou plusieurs paramètres de fonctionnement de la centrifugeuse à vis si des changements dynamiques du décalage angulaire sont déterminés lors de l'analyse dans l'étape c).

3. Procédé selon la revendication 2, **caractérisé en ce qu'**un angle de torsion (dépendant du couple) de l'élément élastique entre l'arbre de sortie (10) du moteur secondaire (6) et l'arbre d'entrée d'engrenage (11) est mesuré de part et d'autre de l'élément élastique avec une résolution élevée dans le temps et **en ce que** les changements de cet angle dans le temps sont déterminés.

4. Procédé selon la revendication 2 ou 3, **caractérisé en ce que** l'élément élastique est un accouplement (12).

5. Procédé selon la revendication 2 ou 3, **caractérisé en ce que** l'élément élastique est une courroie d'entraînement.

6. Procédé selon la revendication 4 ou 5, **caractérisé en ce que** les générateurs d'impulsions (17, 16) sont disposés sur les deux arbres (10 et 11) dans une relation angulaire fixe.

7. Procédé selon l'une des revendications 2 à 6, **caractérisé en ce que** les générateurs d'impulsions (17, 16) sont disposés sur les deux arbres (10 et 11) avec un décalage de phase de 0° à 360°.

8. Procédé selon l'une des revendications 1 à 7, **caractérisé en ce que** les générateurs d'impulsions (16, 17) sont conçus de telle sorte que lors de rotations de l'arbre de sortie (10), une impulsion ou deux ou plusieurs impulsions des générateurs d'impulsions (16, 17) soient détectées à chaque tour.

9. Procédé selon l'une des revendications 1 à 8, **caractérisé en ce que** les signaux de sortie des capteurs de proximité (18, 19) sont lus par le dispositif de commande (13), qui forme un système de mesure avec un logiciel de mesure approprié, à un taux ou une fréquence d'acquisition élevée, plus grande, de préférence plusieurs fois plus grande, que la fréquence de rotation de l'arbre d'entrée d'engrenage (11).

10. Procédé selon l'une des revendications 1 à 9, **caractérisé en ce que** le taux d'acquisition pour une vitesse de rotation de la vis sans fin comprise entre 1000 tr./min et 10 000 tr./min est compris entre 2,5 kHz et 250 kHz.

11. Procédé selon l'une des revendications 2 à 10, **caractérisé en ce que** les mesures du décalage angulaire entre l'arbre de sortie (10) et l'arbre d'entrée d'engrenage (11) sont analysées dans l'étape c) à l'aide d'une méthode de transformation mathématique.

12. Procédé selon l'une des revendications 2 à 11, **caractérisé en ce que** la méthode de transformation est une transformation de Fourier, en particulier une transformation de Fourier rapide.

13. Procédé selon l'une des revendications 1 à 12, **caractérisé en ce que** dans l'étape d), la vitesse de rotation différentielle, la vitesse de rotation du tambour ou le débit d'arrivée du produit est modifié.

14. Procédé selon l'une des revendications 1 à 13, **caractérisé en ce que** dans l'étape d), la centrifugeuse à vis est arrêtée si une valeur limite est dépassée dans l'étape c).
